# EUROPÄISCHE PATENTSCHRIFT

(11) **EP 0 073 333 B1**
(45) Veröffentlichungstag und Bekanntmachung des Hinweises auf die Patenterteilung: **13.03.1985**
(21) Anmeldenummer: 82106557.0
(22) Anmeldetag: 21.07.1982
(51) Int. Cl.: F42C 19/06, H01H 35/00, F42C 15/32

(54) **Schalter für Projektile, die die Wasseroberfläche durchbrechen**
Switch for projectiles crossing the water surface
Interrupteur pour projectiles traversant la surface d'eau

(30) Priorität: 22.08.1981 DE 3133364
(43) Veröffentlichungstag der Anmeldung: 09.03.1983
(73) Patentinhaber: DORNIER GMBH, D-88004 Friedrichshafen (DE)
(72) Erfinder: Klein, Wolfgang, Dipl.-Ing., D-7776 Owingen (DE); Licht, Hans-Peter, Dipl.-Ing., D-7777 Salem 3 (DE); Schöner, Hartmut, Dipl.-Ing., D-7778 Markdorf (DE)
(74) Vertreter: Landsmann, Ralf, Dipl.-Ing.

## Beschreibung

Die Erfindung betrifft einen Schalter für einen elektrischen Geschoßzünder eines Projektils, welches zwischen Abschuß und Detonation die Wasseroberfläche durchbricht, wobei sich an der Stirnseite der Projektilhülle ein mit einer Feder belasteter Druckaufnehmer befindet, der einen Kontakt öffnet und schliesst (GB-A-578258).

Schalter für Geschoßzünder haben die Aufgabe, einen Gefechtskopf oder eine Sprengladung im Ziel oder zu einem gewünschten Zeitpunkt freizugeben. In der Regel werden zur Zündung mehrere Schalter nacheinander geschlossen, die auf verschiedene Umgebungsbedingungen reagieren.

Bekannt sind Schalter, die auf den Aufschlag, auf Zeitablauf, auf die Annäherung oder auf einer bestimmten Abstand zum Ziel reagieren. Ein Projektil mit einem durch Staudruck betätigten Schnappschalter ist aus US-A-2 596 171 bekannt.

Für Projektile, die aus dem Wasser auftauchen oder die ins Wasser eintauchen, ist ein Schalter erwünscht, der das Erreichen der Wasseroberfläche oder das Unterschreiten einer Mindestgeschwindigkeit registriert.

Der Erfindung liegt die Aufgabe zugrunde, einen Schalter für Geschoßzünder zu schaffen, der beim Erreichen der Wasseroberfläche oder beim Unterschreiten einer Mindestgeschwindigkeit seinen Schaltzustand ändert.

Die Aufgabe wird erfindungsgemäß dadurch gelöst, daß der Schalter durch die Änderung des Staudrucks bei Geschwindigkeitsänderungen des Projektils unter Wasser und beim Durchstossen der Wasseroberfläche seinen Schaltzustand ändert. Vorteile der Erfindung sind die
- einfache, billige Bauart
- sichere Funktion und die
- Unanfälligkeit gegen Störungen.

Ein erfindungsgemässer Schalter für Unterwasserprojektile oder auftauchende Projektile wird anhand der einzigen Figur erläutert.

Die Figur zeigt die Spitze des Projektils 1, den Druckaufnehmer 2, der mit einer Feder 3 belastet ist und den elektrischen Kontakt 4.

Sicherungssysteme, die zur Erreichung der Rohrsicherheit und der Vorrohrsicherheit notwendig sind, sind nicht Gegenstände dieser Erfindung und nicht in die Zeichnung mitaufgenommen.

Wird das Projektil unter Wasser abgeschossen und bewegt es sich mit ausreichender Geschwindigkeit. so bewirkt der Staudruck 5 auf dem Druckaufnehmer 2 eine Staukraft 6, die die Federkraft 7 übersteigt. Der Schalter bleibt offen. Sinkt die Geschwindigkeit unter einen Grenzwert oder taucht das Projektil aus dem Wasser auf, so wird die Staukraft 6 kleiner als die Federkraft 7. Der Kontakt 4 wird geschlossen und damit die Zündung ausgelöst oder eingeleitet, falls zur Zündung noch ein weiteres Kriterium z. B. Ablauf einer Zeitverzögerung verwendet wird.

Dieser Schalter findet auch bei einem Projektil Verwendung, welches von der Luft ins Wasser taucht. Allerdings erfolgt die Freigabe der Zündung dann nicht beim Schliessen, sondern beim Öffnen des Kontakts 4.

## Patentansprüche

Schalter für einen elektrischen Geschoßzünder eines Projektils, welches zwischen Abschuß und Detonation die Wasseroberfläche durchbricht. wobei sich an der Stirnseite der Projektilhülle (1) ein mit einer Feder (3) belasteter Druckaufnehmer (2) befindet, der einen Kontakt (4) öffnet oder schliesst, dadurch gekennzeichnet, dass der Schalter durch die Änderung des Staudrucks bei Geschwindigkeitänderungen des Projektils unter Wasser und beim Durchstossen der Wasseroberfläche seinen Schaltzustand ändert.

## Claims

Switch for an electrical fuse of a projectile adapted to break through a water surface between firing and detonation, with a spring-loaded (3) pressure receiver (2) at the frontal end of the projectile casing (1), the pressure receiver (2) opening or closing a contact (4), characterized in that the switch is changing his position by the change of the ram pressure on changes of speed of the projectile under water and on passing through the water surface.

## Revendications

Contacteur pour un allumeur électrique d'un projectile qui traverse la surface de l'eau entre le tir et la détonation, un capteur de pression (2) chargé par un ressort (3) se trouvant sur le côté frontal de l'enveloppe du projectile (1) et ouvrant et/ou fermant un contact (4), caractérisé par le fait que le contacteur modifie son état de commutation par modification de la pression dynamique lors de variations de vitesse du projectile sous l'eau et lors du franchissement de la surface de l'eau.
